# EUROPÄISCHE PATENTSCHRIFT

(11) **EP 2 305 869 B1**
(45) Veröffentlichungstag und Bekanntmachung des Hinweises auf die Patenterteilung: **12.06.2013**
(21) Anmeldenummer: 10010798.6
(22) Anmeldetag: 27.09.2010
(51) Int. Cl.: D04H 1/00

(54) **Vorrichtung und Verfahren zum Herstellen von Formteilen aus Fasermaterial**
Device and method for manufacturing moulded parts from fibrous material
Dispositif et procédé de fabrication de pièces de formage à partir de matériaux en fibres

(30) Priorität: 02.10.2009 DE 102009048001
(43) Veröffentlichungstag der Anmeldung: 06.04.2011
(73) Patentinhaber: Robert Bürkle GmbH, 72250 Freudenstadt (DE)
(72) Erfinder: Förster, Egon, 76744 Wörth (DE); Heinl, Manfred, 68309 Mannheim (DE)
(74) Vertreter: Lemcke, Brommer & Partner

(56) Entgegenhaltungen:
- DE-A1- 2 405 994
- DE-C- 976 840

## Beschreibung

Die Erfindung betrifft eine Vorrichtung zum Herstellen dreidimensionaler Formteile aus Fasermaterial, insbesondere gemäß dem Oberbegriff von Patentanspruch 1.

Derartige Formteile werden bevorzugt im Fahrzeugbau eingesetzt, insbesondere als Schalldämmmatte, etwa unter der Motorhaube, als Auskleidungsmatte etwa im Fußraum oder im Kofferraum oder im Bereich der Sitzpolsterung oder der Bodenteppiche etc.

Eine derartige Vorrichtung ist beispielsweise aus der WO 2009/062646 bekannt geworden und offenbart eine Vorrichtung zum Herstellen dreidimensionaler Formteile aus Fasermaterial. Hierzu wird eine zweiteilige Form bestehend aus Ober und Unterform verwendet. Die jeweiligen Innenseiten der Ober- und Unterform bestimmen dabei teilweise die Kontur des Formteils. In den Zwischenraum zwischen Ober- und Unterform werden Fasern durch eine Luftströmung über mehrere Düsen eingeblasen. Die Luftströmung entweicht durch Öffnungen der Ober- und Unterform, so dass sich die Fasern an den Innenseiten der Ober- und Unterform anlagern. Anschließend werden die Fasern gegebenenfalls noch lokal verdichtet, um dann in einem weiteren Schritt durch Wärmezufuhr miteinander zu verkleben. Nach Abkühlung der Fasern kann dann schließlich das fertige Formteil aus der Form entnommen werden. Die Fasern bilden dabei in der Form ein so genanntes Wirrfaservlies, das heißt die Fasern des Vlieses sind willkürlich bezüglich ihrer jeweiligen Orientierung angeordnet.

Außerdem ist es durch die DE 24 05 994 bei der Herstellung von Formteilen bekannt, die Fasern in Richtung ihrer Hauptbelastung auszurichten, um die Belastbarkeit des Formteiles zu erhöhen. Dieses Ausrichten erfolgt dadurch, dass die Form nach dem Einbringen des Fasergutes einer gerichteten Rüttelbewegung ausgesetzt wird. Außerdem wird ein elektrostatisches Feld angelegt, wodurch die Fasern eine Ausrichtung in Richtung der elektrischen Feldlinien erfahren.

Schließlich ist es durch die DE 976 870 bei der Herstellung von Holzspanplatten aus länglichen Holzspänen mit Bindemitteln bekannt, sie während ihres Fallweges durch eine mechanische Leit- bzw. Richt-Vorrichtung und ein elektrostatisches Feld in eine gewünschte Richtung zu drehen.

Die Erfindung geht von der Erkenntnis aus, dass derartige Formteile hinsichtlich produktspezifischer Eigenschaften besser an die späteren Einsatzmöglichkeiten angepasst werden sollten.

Aufgabe der vorliegenden Erfindung ist es daher, ein Verfahren und eine Vorrichtung zur Herstellung von dreidimensionalen Formteilen aus Fasermaterial zur Verfügung zu stellen, um die Einsatzmöglichkeiten und Eigenschaften von Formteilen zu verbessern.

Die Aufgabe wird bei einer Vorrichtung gemäß dem Oberbegriff des Anspruches 1 durch dessen kennzeichnende Merkmale gelöst.

Durch die erfindungsgemäße Vorrichtung wird erreicht, dass sich die Fasern im Innenraum der Form besser entsprechend dem bzw. den elektrischen Feldern bzw. entlang der jeweiligen Feldlinien der elektrischen Felder ausrichten. Anschließend lagern sich die Fasern dann in einer vor-gegebbaren Vorzugsrichtung an der Innenseite der Form an. Ist die Form vollständig mit so ausgerichteten Fasern gefüllt, werden die Fasern miteinander verklebt und behalten beim Verkleben die Orientierung des bzw. der jeweiligen elektrischen Felder bei. Es entsteht somit ein Formteil, dessen Fasern in gewissen Bereichen oder im ganzen Formteil ausgerichtet sind. Die Richtungen der elektrischen Felder bzw. die Feldlinien werden dabei so gewählt, dass die jeweiligen Richtungen der Fasern mit einer oder mehreren Vorzugsrichtungen für bestimmte Eigenschaften übereinstimmen. Es werden dadurch die Einsatzmöglichkeiten von Formteilen erhöht, sodaß diese auch nun in anderen Bereichen, die bspw. auf Grund der dort auftretenden Belastungen für Formteile ungeeignet waren, eingesetzt werden können. Unterliegt das Formteil beispielsweise bei bestimmungsgemäßer Verwendung einer bestimmten Belastungsrichtung, wird die Richtung des elektrischen Feldes so gewählt, dass die Fasern parallel zu dieser Belastungsrichtung orientiert werden. Auf diese Weise wird erreicht, dass ihre Rückstellkraft entgegen einer von außen einwirkenden Kraft erhöhe wird. Die Wirksamkeit und die Lebensdauer des Formteils verlängern sich dadurch erheblich.

Besonders zweckmäßig ist es, wenn das die Vor-Ausrichtung der Fasern bewirkende Förderelement als Zylinder ausgebildet ist.

Vorteilhafterweise werden die Fasern vor und/oder während des Einblasens mit einer elektrischen Aufladung versehen und/oder die Aufladung bereits geladener Fasern wird verstärkt. Die Fasern richten sich dann an dem einen bzw. mehreren elektrischen Feldern aus, so dass sie ein Formteil mit einer oder mehreren gewünschten Faser-Vorzugsrichtungen bilden. Bei bereits geladenen Fasern kann deren Aufladung verstärkt werden, so dass sie sich schneller und zuverlässiger entsprechend den Feldlinien der elektrischen Felder im Innenraum ausrichten und schließlich auch im hergestellten Formteil ausgerichtet vorliegen.

Um die elektrischen Felder einfach und kostengünstig zu erzeugen, ist es zweckmäßig, dass die elektrischen Felder mittels leitenden Abschnitten der

Form erzeugt werden. Die leitenden Abschnitte der Form sind dabei so angeordnet, dass die Richtungen der elektrischen Felder bzw. die Feldlinien den gewünschten Vorzugsrichtungen der Fasern entsprechen. Leitende Abschnitte der Form können jeweils voneinander isoliert sein. Dadurch werden zusätzliche Mittel zur Erzeugung der elektrischen Felder überflüssig und das Verfahren kann so kostengünstiger durchgeführt werden.

Um die Homogenität der elektrischen Felder zu erhöhen und gleichzeitig eine möglichst einfache Wartung zu ermöglichen, kann das zumindest eine elektrische Feld auch durch Elektroden erzeugt wird, welche auf den Außenseiten der mehrteiligen Form oder nach außen versetzt angeordnet sind. Dadurch ist eine einfache Erreichbarkeit der Elektroden und Wartung der Elektroden gewährleistet. Außerdem sind bei der Positionierung der Elektroden weniger Randbedingungen, bspw. Vorsprünge, etc., zu beachten, sodaß die Elektroden größer ausgeführt werden können, was die Homogenität des Feldes zwischen den jeweiligen Elektroden begünstigt, weil Randeffekte der Felder an den jeweiligen Rändern der Elektroden eine kleinere Rolle spielen.

Um möglichst wenig zusätzliche Mittel für die Erzeugung der elektrischen Felder vorsehen zu müssen, ist es zweckmäßig, dass das Einblasen von Fasermaterial in den Innenraum durch zumindest eine Düse erfolgt, welche selbst als Elektrode für zumindest ein elektrisches Feld ausgebildet ist. Dabei kann die Düse aus voneinander isolierten Teilstücken bestehen, um individuelle Teilfelder in unterschiedlichen Richtungen zu erzeugen. Selbstverständlich können aber auch mehrere Düsen als Elektrode ausgebildet sein.

Die entsprechende korrespondierende zweite Elektrode für das elektrische Feld muss dabei nicht notwendigerweise ebenfalls in Form einer Düse vorliegen, sondern kann beispielsweise auch jede andere zweckmäßige Form aufweisen, insbesondere kann diese auch durch leitende Abschnitte der Form gebildet werden, die gegebenenfalls voneinander elektrisch isoliert sind.

Besonders vorteilhaft ist es dabei, wenn die Mittel zur elektrischen Aufladung an der zumindest einen Düse und/oder an einer der Düsen-Zuführleitungen angeordnet sind. Sind die Aufladungsmittel an der Düse angeordnet, wird damit ein kompakter Aufbau der Vorrichtung erreicht. Sind die Mittel an einer Zuführleitung für zumindest eine Düse angeordnet, erhalten die Fasern bereits vor dem Einblasen in den Innenraum die gewünschte Aufladung, Dadurch kann zum einen die Düse relativ einfach und kostengünstig hergestellt werden, gleichzeitig wird auch eine Beeinflussung der elektrischen Felder im Innenraum der Form durch die Mittel zur elektrischen Aufladung, wenn diese an der Düse selbst angeordnet sind, vermieden und damit eine zuverlässige Ausrichtung der Fasern im Innenraum durch das eine bzw. die elektrischen Felder erreicht.

Vorteilhafterweise umfassen die Mittel zur elektrischen Aufladung der Fasern eine Ringelektrode. Auf diese Weise können die Mittel besonders einfach in bestehende Zuführleitungen für die Düsen oder in die Düsen selbst integriert werden, indem die Ringelektrode beispielsweise direkt als Abschnitt der Zuführleitung ausgebildet ist oder einfach um die Zuführleitung herum auf deren Außenseite angeordnet wird.

Für eine möglichst kostengünstige Herstellung und eine einfache Anordnung der Mittel zur Erzeugung elektrischer Felder kommen auch platten- und/oder stabförmige Elektroden in Betracht. Dabei können die beiden Arten von Elektroden auch zusammen für die Erzeugung eines elektrischen Feldes genutzt werden, beispielsweise indem auf der einen Seite der Form eine Stabelektrode angeordnet ist und auf der gegenüberliegenden Seite eine plattenförmige Elektrode. In diesem Fall verlaufen die Feldlinien von der stabförmigen Elektrode senkrecht zu deren Oberfläche und enden parallel auf der Oberfläche der plattenförmigen Elektrode.

Damit die Vorrichtung möglichst kompakt ausgeführt werden kann, ist es zweckmäßig, dass zumindest ein Teil der mehrteiligen Form zumindest teilweise als Elektrode ausgebildet ist. Diese "Einbettung" der Elektrode in die Form ermöglicht zum einen eine kompaktere Ausbildung der Form, zum anderen sind dadurch die Felder weitgehend homogen, weil keine störenden zusätzlichen Zuleitungen im Bereich der elektrischen Felder angeordnet werden müssen, was die Homogenität der elektrischen Felder stören würde.

Um auch eine einfachere Zugänglichkeit für die Wartung der Vorrichtung zu ermöglichen, ist es vorteilhaft, dass auf den Außenseiten-der mehrteiligen Form Elektroden angeordnet sind und insbesondere die mehrteilige Form teilweise aus nicht leitendem Material hergestellt ist. Werden die Elektroden auf den Außenseiten angeordnet, sind diese leicht von außen zugänglich. Gleichzeitig ist insbesondere die mehrteilige Form teilweise aus nichtleitendem Material hergestellt, um eine teilweise Abschirmung der elektrischen Felder durch den Faradayeffekt zu vermeiden. Dabei kann auch eine entsprechende Ausbildung der Form mittels leitendem und nichtleitendem Materialien dazu dienen, daß der Faraday-Effekt ausgenutzt wird, um das oder die elektrischen Felder gezielt in der Feldstärke und der geometrischen Ausrichtung zu beeinflussen.

Wenn die Elektroden auf den Außenseiten der mehrteiligen Form angeordnet sind, ist es nicht notwendig, dass diese mit der mehrteiligen Form verbunden sind. Positioniert man beispielsweise Elektroden weiter von der mehrteiligen Form weg, können diese sehr viel größer als die Form oder zumindest Abschnitte der Form ausgeführt werden. Gleichzeitig werden dadurch auch Randeffekte beim elektrischen Feld vermieden(Ausbuchtungen der Feldlinien am Rand der Elektrode; plattenförmige Elektroden direkt gegenüber haben nur ein homogenes Feld im Wesentlichen im Innenraum zwischen den Platten).

Damit die Vorrichtung noch kompakter ausgeführt werden kann, ist es zweckmäßig, dass zumindest eine Düse als Elektrode ausgebildet ist. Dabei können sowohl eine Düse mit einer anders geformten Elektrode Mittel zur Erzeugung elektrischer Felder bilden als auch zwei entsprechende Düsen.

Um eine möglichst fehlerfreie Herstellung des Formteils zu gewährleisten und um Kurzschlüsse etc. zwischen den Mitteln zur Erzeugung elektrischer Felder zu vermeiden, ist es zweckmäßig, dass Mittel zur elektrischen Isolation, insbesondere zwischen Teilen der mehrteiligen Form angeordnet sind. Dadurch werden leitende Bereiche voneinander isoliert, so dass eine fehlerfreie Herstellung des Formteils ermöglicht wird.

Weitere Merkmale und Vorteile der Erfindung ergeben sich aus den Unteransprüchen und der nachfolgenden Beschreibung von Ausführungsbeispielen sowie aus der Zeichnung. Dabei zeigt
- Figur 1: eine perspektivische Darstellung einer erfindungsgemäßen mehrteiligen Form vor dem Einblasen von Fasern;
- Figur 2: eine erfindungsgemäße Form gemäß Figur 1 während des Einblasens von Fasern mit angelegtem elektrischem Feld;
- Figur 3: eine Form gemäß Figur 2 ohne angelegtes elektrisches Feld;
- Figur 4a,4b: Querschnitt durch ein Formteil mit ausgerichteten Fasern bzw. hergestellt ohne ausgerichtete Fasern;
- Figur 5: eine erfindungsgemäße mehrteilige Form;
- Figur 6a - c: perspektivische Darstellungen einer Ober- bzw. Unterform;
- Figur 7: perspektivische Darstellung eines Ausschnitts einer Zuführleitung mit Elektrode; und
- Figur 8: einen Vertikalschnitt durch ein Faser-Ausrichtgerät.

In Figur 1 ist eine mehrteilige Form 1 für eine erfindungsgemäße Vorrichtung gezeigt. Die Form 1 besteht dabei aus zwei gelochten, schalenartigen Teilen, Oberform O und Unterform U, die zwischen sich einen Innenraum I bilden, der die Form des herzustellenden Formteiles aufweist. Auf den Außenseiten der Ober- bzw. Unterform O, U sind zwei plattenförmige Elektroden 2a, 2b angeordnet, die zur Erzeugung eines elektrischen Feldes E dienen, welches in dem Innenraum I wirkt. An der rechten Seite der Unterform U in Figur 1 ist eine Düse D angeordnet zum Einblasen von Fasern F₁, F₂ in den Innenraum I. Weiterhin ist eine Elektrode 2c an der Düse D im Innenraum I angebracht, welche zur statischen Aufladung der Fasern F₁, F₂ bei deren Einblasen in den Innenraum I dient. Der Innenraum wird vor, spätestens aber bei dem Einblasen der Fasern F₁, F₂ mit dem elektrischen Feld E beaufschlagt.

In Figur 2 ist nun die Situation gezeigt, bei der Fasern 1 mittels der Düse D in Richtung 4 in den Innenraum I zwischen Oberform O und Unterform U eingeblasen werden. Beim Einblasen und die dabei entstehenden Verwirbelungen sind die Fasern F₁ trotz wirkendem elektrischen Feld E im Innenraum I zunächst noch nicht ausgerichtet. Durch Verlangsamung der Luftströmung verlieren die Fasern F₁, F₂ bei weiterem Eindringen in den Innenraum I an kinetischer Energie und werden nun durch die Kraft des elektrischen Feldes E entsprechend den Feldlinien, das heißt hier in Figur 2 etwa senkrecht zu Form-Oberseite und -Unterseite verlaufende Feldlinien von der plattenförmigen Elektrode 2a zu der plattenförmigen Elektrode 2b parallel zueinander ausgerichtet (Fasern F₂).

In einem nächsten Schritt (nicht gezeigt) lagern sich nun die Fasern F₂ in ihrer entsprechenden Orientierung auf den Innenseiten der Ober- bzw. Unterform O, U an, während die eingeblasene Luft durch die gelochte Ober- und Unterform entweicht. Ist der Innenraum I vollständig mit (ausgerichteten) Fasern F₂ befüllt, werden die Fasern F₂ miteinander verbunden, etwa durch Heißsiegelung. Danach werden gegebenenfalls die Form bzw. die verklebten Fasern F₂ abgekühlt. So entsteht ein festes Formteil, das nach Öffnen der Form 1 entnommen werden kann.

In Figur 3 ist insbesondere die Ausrichtung der Fasern F₁ gezeigt, die die Fasern F₁ im Innenraum I annehmen, wenn kein elektrisches Feld E im Innenraum I wirkt. Die Fasern F₁ sind beliebig zueinander orientiert und bilden ein so genanntes Wirrfaservlies mit nicht gleichgerichteten Fasern F₁.

In Figur 4a bzw. 4b sind nun Querschnitte von Formteilen 5 gezeigt, welche einmal mittels Fasern F₂ hergestellt wurden, die durch ein elektrisches Feld E ausgerichtet wurden (Figur 4a) und einmal ein Formteil 5 mit ungerichteten Fasern F₁, welche in Abwesenheit eines elektrischen Feldes E im Innenraum I hergestellt wurden. Des Weiteren ist eine von oben auf die so hergestellten Formteile 5 wirkende Kraft F gezeigt. In Figur 4a sind die Fasern F₂ parallel zu dieser wirkenden Kraft F ausgerichtet, wohingegen sie in Figur 4b keine bestimmte, also eine zufällige Orientierung gegenüber der von oben wirkenden Kraft F einnehmen. Da die Fasern F₂ in Figur 4a parallel zu der auf das Formteil 5 wirkenden Kraft F ausgerichtet sind, weist das Formteil der Figur 4a eine wesentlich größere Rückstellkraft R bei Belastung durch die Kraft F auf verglichen mit der Rückstellkraft R des Formteils 5 der Figur 4b, da die Rückstellkraft, das heißt die Kraft, die entgegen der Kraft F wirkt, am größten ist, wenn die Fasern F₂ parallel zu der auf das Formteil 5 wirkenden Kraft F orientiert sind. Durch die Ausrichtung der Fasern F₂ in eine oder mehrere Vorzugsrichtungen, hier parallel zu einer auf das Formteil wirkenden Kraft gemäß Figur 4a, wird die ermüdungsfreie Rückstellfähigkeit des Formteiles und damit seine Lebensdauer wesentlich verbessert.

In Figur 5 ist eine erfindungsgemäße Form 1 gezeigt, bestehend aus Oberform O und Unterform U. Beide Formen sind in an sich bekannter Weise aus gelochten Wandteilen hergestellt, die lösbar miteinander verbunden sind. Beim Einblasen der Fasern bilden Oberform und Unterform einen geschlossenen Kasten. Nach dem Verkleben der eingeblasenen Fasern wird dieser Kasten dann wie bekannt geöffnet.

An der rechten Seitenwand der Unterform U ist etwa senkrecht zu dieser Seitenwand eine Düse D zum Einblasen von Fasermaterial in den Innenraum I der Form 1 angeordnet. Die Düse D trägt eine Elektrode 2c zur statischen Aufladung der Fasern F₁, F₂ während des Einblasens. Weiterhin ist ein Teil der Oberform O als Elektrode 2a ausgebildet und dementsprechend ebenfalls ein Teil der Unterform U als Elektrode 2b. Zwischen den Elektroden 2a und 2b, gegebenenfalls auch in Kombination mit der Elektrode 2c kann durch Anlegen einer Spannung ein elektrisches Feld E erzeugt werden. Die Spannung an den Elektroden wird so gewählt, dass eine elektrische Feldstärke von 5 kV/cm bis 10 kV/cm insbesondere 6 kV/cm bis 8 kV/cm entsteht.

Die Oberform O und die Unterform U weisen siebartig angeordnete Löcher 5 auf, die dazu dienen, dass die Luftströmung aus dem Innenraum I wieder entweichen kann. Durch das Entweichen der Luft werden die Fasern F₁, F₂ an die Innenseiten der Oberform O und Unterform U transportiert und lagern sich an diesen ab, so dass nach vollständigem Befüllen des Innenraums I mit Fasern F₁, F₂ durch Verkleben der Fasern F₁, F₂ aneinander ein Formteil hergestellt werden kann. Die Oberform O und die Unterform U können dabei teilweise aus nicht leitendem Material hergestellt sein, wobei die jeweiligen Elektroden 2a, 2b selbstverständlich aus leitendem Material bestehen.

In Figur 6a ist ein Unterwerkzeug U einer Form 1 gezeigt. Die Unterform U weist dabei ein Lochblech 5 auf und bildet üblicherweise den Minuspol. Weiterhin ist die Unterform U im Wesentlichen schalenförmig ausgebildet, wobei die Kanten der Unterform U insgesamt einen im Wesentlichen rechteckförmigen Querschnitt aufweisen.

In den Figuren 6b, 6c ist die zur Unterform U der Figur 6a korrespondierende Oberform O gezeigt, die im Wesentlichen den gleichen Aufbau aufweist und den Pluspol bildet. Die Oberform O ist dabei entweder aus einem nicht leitenden Material hergestellt, auf dessen Außenseite sich unmittelbar eine Elektrode 2a befindet (Figur 6b) oder aber die Oberform O ist selbst vollständig als Elektrode 2a ausgebildet (Figur 6c) und weist deshalb eine an den Kanten der Oberform O angeordnete umlaufende elektrische Isolierung 6 auf, so dass, wenn die Oberform O auf die Unterform U gesetzt wird, um einen Innenraum I zu bilden, die Oberform O und die Unterform U elektrisch voneinander isoliert sind.

In Figur 7 ist eine Zuführleitung Z für eine Düse D gezeigt, in der in Richtung R das Fasermaterial mittels Luftströmung transportiert wird, um anschließend über die Düse D in den Innenraum I transportiert zu werden. Zur elektrostatischen Aufladung ist auf der Außenseite der Zuführleitung Z eine Ringelektrode 2d angeordnet, die ungeladene Fasern F₁, F₂ auflädt und bereits geladene Fasern F₁, F₂ bezüglich ihrer Aufladung weiter verstärkt, so dass diese später nach dem Einblasen die Fasern F₁, F₂ unter Wirkung eines elektrischen Feldes E im Innenraum I ausgerichtet werden. Die Elektrode 2d ist dabei unmittelbar vor der Düse D bzw. einer Einblasöffnung angebracht und umfasst entweder ein Rohrstück 2d aus Metall, welches in der Zuführleitung Z angeordnet ist oder die gezeigte Ringelektrode 2d, welche auf der Außenseite eines aus Kunststoff bestehenden Zuführleitungsschlauches Z angeordnet ist. Selbstverständlich liegt es im Rahmen der Erfindung auch andere Formen von Elektroden vorzusehen.

Eine besonders vorteilhafte Weiterbildung der Erfindung ist in Figur 8 dargestellt. Sie zeigt den Vertikalschnitt durch ein Gerät 10 zur Vor-Ausrichtung der Fasern, bevor die Fasern in die Düse gelangen.

Das Ausrichtgerät besteht aus einem umlaufenden Vorlegeband 11, das die von oben aufgeworfenen Fasern - gegebenenfalls nach einer gewissen Vereinzelung, so dass sie nur noch in kleinen Flocken zusammenhängen - nach links zu einem Einzugswalzenpaar 12a, 12b befördert. Es handelt sich dabei um zwei in gegengesetzter Richtung umlaufende, mit geringem Spalt parallel zueinander angeordnete Walzen, die an ihrer äußeren Umfangsfläche aufgeraut, insbesondere leicht gezahnt sind. Sie nehmen die von dem Vorlegeband 11 kommenden Fasern auf und befördern sie durch ihren Zwischenspalt hindurch weiter nach links. Um dabei Verstopfungen zu vermeiden, kann zumindest eine der beiden Walzen in Vertikalrichtung gegen Federkraft verschiebbar gelagert sein.

Wesentlich ist nun, dass die Fasern von einem relativ großen rotierenden Zylinder 13 mitgenommen werden. Dieser Zylinder ist mit geringem Abstand von etwa halbzylindrischen Außenwänden 14 umgeben. Durch seine raue, insbesondere gezahnte Außenzylinderfläche, zieht er die Fasern durch den zwischen dem Zylinder 13 und der Außenwand 14 befindlichen Spalt hindurch. Dabei werden die Fasern durch ihre Reibung an der Außenwand 14 allmählich mehr oder weniger in Drehrichtung des Zylinders 13 ausgerichtet, also bevorzugt in Umfangsrichtung orientiert. In dieser Ausrichtung gelangen die Fasern dann - nach einer halben, teilweise auch nach eineinhalb Umdrehungen des Zylinders 13 - zu einem Ausgabespalt 15, von wo die Fasern dann weiter zu der oder den Düsen, also in die Form 1 befördert werden.

Um das Ablösen der Fasern vom Zylinder 13 und ihre Übergabe in dem Ausgabespalt 15 zu der nach unten abgehenden Leitung 16 zu verbessern, empfiehlt es sich, den Übergangsbereich mit einer etwa tangentialen Luftströmung zu beaufschlagen. Diese Luftströmung übernimmt dann auch den weiteren Transport der Fasern durch die Leitung 16 in die Form 1 hinein.

Durch die Reibungskräfte, die während der Mitnahme der Fasern durch den Zylinder 13 auf die Fasern einwirken, erhalten sie eine vorzugsweise Ausrichtung in Transportrichtung. Diese mechanische Vor-Ausrichtung erleichtert die später innerhalb der Form stattfindende Ausrichtung mittels eines oder mehrerer elektrischer Felder.

Die Vor-Ausrichtung der Fasern vor ihrer Zuführung zu der oder den Düsen wurde vorstehend mittels einer mechanischen Trommel beschrieben, bei der Reibungskräfte in einem Spalt die Ausrichtkräfte erzeugen. Selbstverständlich liegt es aber auch im Rahmen der Erfindung, die Vor-Ausrichtung der Fasern auf anderem mechanischem Weg herbeizuführen.

Zusammenfassend hat die vorliegende Erfindung den Vorteil, dass auf einfache Weise die Fasern für die Herstellung des Formteils in einer oder mehreren Vorzugsrichtungen ausgerichtet werden können, so dass die Fasern in bestimmter Richtung im fertigen Formteil angeordnet sind, um gewünschte Eigenschaften des Formteils bei seiner bestimmungsgemäßen Verwendung zu verstärken. Insbesondere lässt sich dadurch die Festigkeit, die Elastizität und im Ergebnis auch die Lebensdauer des Formteiles gezielt beeinflussen.

## Patentansprüche

1. Vorrichtung zum Herstellen von dreidimensionalen Formteilen aus Fasern (F₁, F₂), insbesondere geeignet zur Durchführung eines Verfahrens zum Herstellen von Formteilen aus, Fasermaterial
umfassend
• eine mehrteilige Form (1), die zumindest einen Innerraum (I) aufweist, wobei die Innenseite der Form (1) zumindest teilweise die Kontur des herzustellenden Formteils bestimmt,
• ein oder mehrere Düsen (D) zum Einblasen der Fasern (F₁, F₂) in den Innenraum (I),
• Luftöffnungen (5) in der Form (1) zum Entweichen der Luft aus dem Innenraum (I) und zum Anlagern der Fasern (F₁, F₂) an der Innenseite der Form (1) und
• Mittel zum Verbinden der Fasern (F₁, F₂) zur Herstellung des Formteils,
• Mittel (2a, 2b) zur Erzeugung eines oder mehrerer elektrischer Felder (E), die den Innenraum (I) zumindest teilweise einem oder mehreren elektrischen Feldern (E) aussetzen, wodurch die Fasern (F₁, F₂) beim Einblasen in die Form (1) zumindest teilweise entlang der jeweiligen Richtungen der elektrischen Felder (E) ausgerichtet werden, die mit einer oder mehreren gewünschten Vorzugsrichtungen der Fasern (F₁, F₂) im Formteil zumindest annährend übereinstammen.
**dadurch gekennzeichnet, dass**
stromaufwärts der Düse(n) (D) ein Faser-Ausrichtgerät (10) vorgelagert ist, das ein mobiles Förderelement (13) aufweist, das die Fasern (F₁, F₂) unter Reibung an einer gegenüberliegenden Wand (14) entlang führt.

2. Vorrichtung nach Anspruch 1,
**dadurch gekennzeichnet, dass**
das mobile Förderelement (13) als rotierender Zylinder ausgebildet ist.

3. Vorrichtung nach zumindest einem der Ansprüche 1-2,
**dadurch gekennzeichnet, dass**
Mittel (2d) zur elektrischen Aufladung an der zumindest einen Düse (D) und/oder an einer Zuführleitung (Z) für die zumindest eine Düse (D) angeordnet sind.

4. Vorrichtung nach zumindest einem der Ansprüche 1-3,
**dadurch gekennzeichnet, dass**
die Mittel (2a, 2b) zur Erzeugung elektrischer Felder (E) ringförmige, platten- und/oder stabförmige Elektroden (2a, 2b) umfassen.

5. Vorrichtung nach zumindest einem der Ansprüche 1-4,
**dadurch gekennzeichnet, dass**
zumindest ein Teil der mehrteiligen Form (1) zumindest teilweise als Elektrode (2a, 2b) ausgebildet ist.

6. Vorrichtung nach zumindest einem der Ansprüche 1-5,
**dadurch gekennzeichnet, dass**
auf den Außenseiten der mehrteiligen Form (1) Elektroden (2a, 2b) angeordnet sind und insbesondere die mehrteilige Form (1) teilweise aus nichtleitendem Material hergestellt ist.

7. Vorrichtung nach zumindest einem der Ansprüche 1-6,
**dadurch gekennzeichnet, dass**
zumindest eine Düse (D) als Elektrode (2a, 2b) ausgebildet ist.

8. Vorrichtung nach zumindest einem der Ansprüche 1-7,
**dadurch gekennzeichnet, dass**
Mittel (6) zur elektrischen Isolation, insbesondere zwischen Teilen der mehrteiligen Form (1), angeordnet sind.

## Claims

1. Device for producing three-dimensional mouldings from fibres (F₁, F₂), especially suitable for carrying out a process for producing mouldings from fibre material,
comprising
• a multi-component mould (1) having at least one cavity (I), the inner side of the mould (1) at least to some extent determining the contours of the moulding to be produced,
• one or more nozzles (D) for blowing the fibres (F₁, F₂) into the cavity (I),
• air openings (5) in the mould (1) for enabling the air to escape from the cavity (I) and for depositing the fibres (F₁, F₂) on the inner side of the mould (1) and
• means for bonding the fibres (F₁, F₂) to produce the moulding,
• means (2a, 2b) for generating one or more electric fields (E) which expose at least part of the cavity (I) to one or more electric fields (E), with the result that at least some of the fibres (F₁, F₂), on being blown into the mould (1), become aligned along the directions of the electric fields (E) which correspond at least approximately to one or more desired preferred directions of the fibres (F₁, F₂) in the moulding,
**characterised in that**
upstream of the nozzle(s) (D) there is arranged a fibre alignment device (10) having a movable conveyor element (13) which conducts the fibres (F₁, F₂) under friction along an oppositely located wall (14).

2. Device according to claim 1,
**characterised in that**
the movable conveyor element (13) is in the form of a rotating cylinder.

3. Device according to at least one of claims 1 and 2,
**characterised in that**
electrical charging means (2d) are arranged on the at least one nozzle (D) and/or on a supply line (Z) for the at least one nozzle (D).

4. Device according to at least one of claims 1 to 3,
**characterised in that**
the means (2a, 2b) for generating electric fields (E) comprise annular, plate-like and/or rod-like electrodes (2a, 2b).

5. Device according to at least one of claims 1 to 4,
**characterised in that**
at least one component of the multi-component mould (1) is at least in part in the form of an electrode (2a, 2b).

6. Device according to at least one of claims 1 to 5,
**characterised in that**
electrodes (2a, 2b) are arranged on the outer sides of the multi-component mould (1) and particularly the multi-component mould (1) is at least in part made from non-conductive material.

7. Device according to at least one of claims 1 to 6,
**characterised in that**
at least one nozzle (D) is in the form of an electrode (2a, 2b).

8. Device according to at least one of claims 1 to 7,
**characterised in that**
electrical insulation means (6) are arranged, particularly between components of the multi-component mould (1).

## Revendications

1. Dispositif de fabrication de pièces moulées tridimensionnelles constituées par des fibres (F₁, F₂), se prêtant notamment à la mise en oeuvre d'un procédé de fabrication de pièces moulées en un matériau fibreux,
comprenant
• un moule (1) en plusieurs parties comportant au moins un espace intérieur (I), la face intérieure dudit moule (1) déterminant, au moins partiellement, le profil de la pièce moulée à fabriquer,
• une ou plusieurs buse(s) (D), destinée(s) à insuffler les fibres (F₁, F₂) dans l'espace intérieur (I),
• des orifices (5) de passage d'air, pratiqués dans le moule (1) en vue de l'échappement de l'air hors de l'espace intérieur (I) et de l'accumulation des fibres contre la face intérieure dudit moule (1),
• des moyens de liaison des fibres (F₁, F₂), en vue de la fabrication de la pièce moulée, et
• des moyens (2a, 2b) de génération d'un ou plusieurs champs électrique(s) (E), qui exposent au moins en partie l'espace intérieur (I) à un ou plusieurs champs électrique(s) (E), de sorte que, lors de l'insufflation dans le moule (1), les fibres (F₁, F₂) sont orientées au moins partiellement le long des directions respectives desdits champs électriques (E) qui coïncident, au moins approximativement, avec une ou plusieurs direction(s) préférentielle(s) souhaitée(s) desdites fibres (F₁, F₂) dans la partie de moulage,
**caractérisé par le fait**
**qu'**un appareil (10) d'orientation des fibres, placé en amont de la ou des buse(s) (D), présente un élément convoyeur mobile (13) qui guide les fibres (F₁, F₂), par frottement, le long d'une paroi (14) située en vis-à-vis.

2. Dispositif selon la revendication 1,
**caractérisé par le fait que**
l'élément convoyeur mobile (13) est réalisé sous la forme d'un cylindre rotatif.

3. Dispositif selon au moins l'une des revendications 1-2,
**caractérisé par le fait que**
des moyens (2d), conférant une charge électrique, sont implantés sur la buse (D) à présence minimale et/ou sur un conduit d'amenée (Z) dédié à ladite buse (D) à présence minimale.

4. Dispositif selon au moins l'une des revendications 1-3,
**caractérisé par le fait que**
les moyens (2a, 2b) de génération de champs électriques (E) incluent des électrodes (2a, 2b) en forme d'anneaux, de platines et/ou de barrettes.

5. Dispositif selon au moins l'une des revendications 1-4,
**caractérisé par le fait**
**qu'**au moins une partie du moule (1) en plusieurs parties est réalisée, au moins partiellement, sous la forme d'une électrode (2a, 2b).

6. Dispositif selon au moins l'une des revendications 1-5,
**caractérisé par le fait que**
des électrodes (2a, 2b) sont placées sur les faces extérieures du moule (1) en plusieurs parties et, en particulier, ledit moule (1) en plusieurs parties est partiellement fabriqué en un matériau non conducteur.

7. Dispositif selon au moins l'une des revendications 1-6,
**caractérisé par le fait**
**qu'**au moins une buse (D) est réalisée sous la forme d'une électrode (2a, 2b).

8. Dispositif selon au moins l'une des revendications 1-7,
**caractérisé par le fait que**
des moyens (6) d'isolation électrique sont notamment interposés entre des parties du moule (1) en plusieurs parties.
